# EUROPÄISCHE PATENTANMELDUNG

(11) **EP 2 743 411 A1**
(43) Veröffentlichungstag der Anmeldung: **18.06.2014**
(21) Anmeldenummer: 13191632.2
(22) Anmeldetag: 05.11.2013
(51) Int. Cl.: E03F 5/02

(54) **Schachtbodenteil für einen Hausanschlussschacht**

(30) Priorität: 05.11.2012 DE 102012021468
(71) Anmelder: CDK Zarmutek GbR, 57234 Wilnsdorf (DE)
(72) Erfinder: Zarmutek, Claus, D-57234 Wilnsdorf (DE); Zarmutek, Dirk, D-57074 Siegen (DE); Zarmutek, Kim, D-57482 Wenden (DE)
(74) Vertreter: advotec.

(57) **Zusammenfassung**

Schachtbodenteil für einen Hausanschlussschacht, wobei das Schachtbodenteil einen Becherteil (14) mit zumindest einem Ablaufstutzen und zumindest einem Zulaufstutzen aufweist, wobei der Ablaufstutzen an einem Bechergrund (19) des Becherteils angeordnet ist und der Zulaufstutzen mit vertikalem Abstand ΔH zum Bechergrund am Becherteil angeordnet ist.

## Beschreibung

Die vorliegende Erfindung betrifft ein Schachtbodenteil für einen Hausanschlussschacht, wobei das Schachtbodenteil einen Becherteil mit zumindest einem Ablaufstutzen und zumindest einem Zulaufstutzen aufweist. Darüber hinaus betrifft die Erfindung einen mit einem derartigen Schachtbodenteil versehenen Hausanschlussschacht.

Schachtbodenteile bzw. Hausanschlussschächte mit einem derartigen Schachtbodenteil werden insbesondere zur Grundstücksentwässerung im privaten aber auch im kommunalen Bereich eingesetzt. In der Regel sind derartige Schachtbodenteile mit einer Mehrzahl von Zuflüssen versehen und weisen hierzu mehrere Zulaufstutzen auf, die radial an dem Becherteil angeformt sind, sowie zumindest einen gegenüberliegend den Zulaufstutzen angeordneten Ablaufstutzen zur Ableitung des aus dem Zulaufstutzen in den Becherteil eingeleiteten Abwassers.

Bei den bekannten Schachtbodenteilen befinden sich die Zulaufstutzen in einer gemeinsamen horizontalen Ebene mit dem Ablaufstutzen sowie auf einem gemeinsamen Niveau mit einem Bechergrund des Schachtbodenteils. Aufgrund der Tatsache, dass das Becherteil mit den daran angeformten Stutzen geometrisch aus einer Vielzahl von Zylinderkörpern zusammengesetzt ist, deren Zylinderachsen sich im Bereich des Bechergrunds schneiden, weist der Bechergrund eine fachterminologisch häufig als "Gerinne" bezeichnete Topografie auf mit im Bechergrund gratförmig ausgebildeten Erhebungen, welche Strömungswiderstände ausbilden, so dass sich an diesen Erhebungen im Abwasser vorhandene Festkörper anlagern können.

In der Praxis bedeutet dies, dass die bekannten Schachtbodenteile einen entsprechend hohen Wartungsaufwand erfordern, da die im Schachtbodenteil angesammelten Rückstände zur Aufrechterhaltung des gewünschten Durchflusses regelmäßig beseitigt werden müssen.

Der vorliegenden Erfindung liegt daher die Aufgabe zugrunde, ein Schachtbodenteil vorzuschlagen, das einen verringerten Wartungsaufwand erfordert.

Zur Lösung dieser Aufgabe weist das erfindungsgemäße Schachtbodenteil die Merkmale des Anspruchs 1 auf.

Erfindungsgemäß ist der Ablaufstutzen an einem Bechergrund des Becherteils angeordnet und der Zulaufstutzen ist mit vertikalem Abstand zum Bechergrund am Becherteil angeordnet.

Mit der erfindungsgemäßen Ausführung des Schachtbodenteils wird zwischen dem Zulauf und dem Ablauf ein Gefälle im Schachtbodenteil ausgebildet, so dass der Zulauf als "Freispiegel"-Zulauf ausgeführt ist, mit der Folge, dass in den Becherteil über den Zulauf einströmendes Abwasser mit erhöhter potentieller Energie auf den Bechergrund auftrifft und ggf. vorhandene Ablagerungen ablöst, die anschließend durch den Ablaufstutzen abtransportiert werden können. Weiterhin wird durch die relative Erhöhung des Zulaufstutzens gegenüber dem Bechergrund erreicht, dass eine Stutzenwandung des Zulaufstutzens sich nicht in den Bechergrund fortsetzt, so dass die Oberfläche bzw. Topografie des Bechergrunds auch nicht durch die Stutzenwandung beeinflusst wird und eine entsprechende Gerinneausbildung im Bechergrund vermieden wird.

Bei einer besonders bevorzugten Ausführungsform ist der Bechergrund als Kugelkappe ausgebildet, so dass eine glatte sphärische Oberfläche im Bechergrund ermöglicht wird, die keinerlei Strömungswiderstände ausbildet.

Wenn auf einer Unterseite des Becherteils eine Stutzenwandung des Ablaufstutzens in einer gemeinsamen Ebene mit einer Kappenspitze des Becherteils angeordnet ist, wird ein Ablauf des Abwassers aus dem Bereich des Bechergrunds ermöglicht, der auf demselben Niveau wie der Bechergrund erfolgt, so dass auch im Übergang vom Bechergrund zum Ablaufstutzen keine Strömungshindernisse ausgebildet sind.

Besonders vorteilhaft ist es, wenn der Zulaufstutzen in einem oberhalb des Bechergrunds ausgebildeten Zylinderabschnitt des Becherteils angeordnet ist, so dass der Endquerschnitt des Zulaufstutzens, mit dem dieser an den Zylinderabschnitt des Becherteils ansetzt, in einer einfach gekrümmten Ebene, nämlich der Mantelebene des Zylinders, angeordnet ist, und somit über die Querschnittshöhe des Zulaufs identische Strömungsübergänge zwischen dem Zulaufstutzen und dem Becherteil ausgebildet sind. Hierdurch wird auch im Bereich des Zulaufs der Ausbildung von Ablagerungen entgegengewirkt.

Wenn das Becherteil auf seiner konvexen Außenseite mit Stützfüßen versehen ist, wird eine definierte Anordnung des Schachtbodenteils auf einem Untergrund erleichtert.

Eine herstellungstechnisch besonders einfache und gleichzeitig integrale Ausgestaltung der Stützfüße wird möglich, wenn diese durch auf eine Oberfläche des Becherteils angeformte Stützstege ausgebildet sind.

Vorzugsweise weisen die Stützstege Stützränder auf, die in einer gemeinsamen Stützebene mit der Stutzenwandung des Ablaufstutzens angeordnet sind, so dass eine besonders standfeste Anordnung des Schachtbodenteils durch die kombinierte Wirkung der Stützränder und der Stutzenwandung erreicht wird.

Der erfindungsgemäße Hausanschlussschacht ist mit einem erfindungsgemäßen Schachtbodenteil versehen und zeichnet sich daher durch einen verringerten Wartungsaufwand aus.

Eine bevorzugte Ausführungsform des Schachtbodenteils sowie eines mit dem Schachtbodenteil ausgebildeten Hausanschlussschachts wird nachfolgend anhand der Zeichnung näher erläutert.

Es zeigen:
- **Fig. 1**: einen Hausanschlussschacht umfassend ein Schachtbodenteil in Explosionsdarstellung;
- **Fig. 2**: das Schachtbodenteil in Unteransicht;
- **Fig. 3**: das Schachtbodenteil im Längsschnitt;
- **Fig. 4**: das Schachtbodenteil im Querschnitt längs Schnittlinienverlauf IV-IV.

**Fig. 1** zeigt einen Hausanschlussschacht 10, der mehrteilig ausgebildet ist und im Wesentlichen als voneinander unabhängig handhabbare Komponenten einen Schachtbodenteil 11, einen mittels einer Steckverbindung mit dem Schachtbodenteil 11 verbindbares Steigrohr 12 sowie eine mittels einer Steckverbindung mit dem Steigrohr 12 verbindbare Schachtabdeckung 13 aufweist. Die einzelnen Komponenten des Hausanschlussschachts 10 sind vorzugsweise aus Kunststoff gefertigt. Es können jedoch auch aus unterschiedlichen Materialien gefertigte Komponenten miteinander kombiniert werden.

Wie **Fig. 2** zeigt, weist das Schachtbodenteil 11 einen Becherteil 14 auf, an den im Falle des dargestellten Ausführungsbeispiels ein Ablaufstutzen 15 sowie drei Zulaufstutzen 16, 17 und 18 angeordnet sind. Der Ablaufstutzen 15 befindet sich an einem als Kugelkappe ausgebildeten Bechergrund 19 und mündet derart in den Becherteil 14 ein, dass eine Stutzenwandung 20 des Ablaufstutzens 15 in einer gemeinsamen Ebene mit einer Kappenspitze 28 des Bechergrunds 19 angeordnet ist, wobei diese Ebene gleichzeitig eine Stützebene 21 ausgebildet, in der auch untere Stützränder 22 von Stützstegen 23, 24, 25 angeordnet sind, die auf der Unterseite des Bechergrunds 19 an den Bechergrund angeformt sind.

Die Zulaufstutzen 16, 17, 18 befinden sich im Falle des vorliegenden Ausführungsbeispiels in einer gemeinsamen Zulaufebene, wobei die Zulaufstutzen 16, 17 und 18 in einem Zylinderabschnitt 27 des Becherteils 14 in einem Abstand ΔH zum Bechergrund 19 angeordnet sind, so dass ein sogenannter "Freispiegel"-Ablauf ausgebildet wird und durch die Zulaufstutzen 16, 17, 18 in den Becherteil 14 einströmende Flüssigkeit mit einer durch den Abstand ΔH zum Bechergrund bestimmten Fallhöhe auf den Bechergrund 19 auftrifft und anschließend ohne weiteren Höhenversatz vom Bechergrund in den Ablaufstutzen 15 abfließt.

Durch den "Freispiegel"-Zulauf wird gewährleistet, dass in den Becherteil einströmende Flüssigkeit mit erhöhter potentieller Energie auf den Bechergrund 19 auftrifft und gegebenenfalls vorhandene Ablagerungen ablöst und anschließend durch den Ablaufstutzen 15 abtransportiert werden können.

Wie insbesondere aus den **Figuren 3 und 4** deutlich wird, wird durch den vertikalen Abstand ΔH zwischen den Zulaufstutzen 16, 17 und 18 und dem Ablaufstutzen 15 auch die Ausgestaltung eines gerinnefreien Bechergrunds möglich, der somit frei von jeglicher Oberflächenprofilierung ist und somit keine Möglichkeit zur unerwünschten Ablagerung von Verunreinigungen im Bechergrund bietet.

## Patentansprüche

1. Schachtbodenteil (11) für einen Hausanschlussschacht (10), wobei das Schachtbodenteil einen Becherteil (14) mit zumindest einem Ablaufstutzen (15) und zumindest einem Zulaufstutzen (16, 17, 18) aufweist,
**dadurch gekennzeichnet,**
**dass** der Ablaufstutzen an einem Bechergrund (19) des Becherteils angeordnet ist und der Zulaufstutzen mit vertikalem Abstand ΔH zum Bechergrund am Becherteil abgeordnet ist.

2. Schachtbodenteil nach Anspruch 1,
**dadurch gekennzeichnet,**
**dass** der Bechergrund (19) als Kugelkappe ausgebildet ist.

3. Schachtbodenteil nach Anspruch 1 oder 2,
**dadurch gekennzeichnet,**
**dass** auf einer Unterseite des Becherteils (14) eine Stutzenwandung (20) des Ablaufstutzens (15) in einer gemeinsamen Ebene mit einer Kappenspitze (28) des Becherteils angeordnet ist.

4. Schachtbodenteil nach einem der vorangehenden Ansprüche,
**dadurch gekennzeichnet,**
**dass** der Zulaufstutzen (16, 17, 18) in einem oberhalb des Bechergrunds (19) ausgebildeten Zylinderabschnitt (27) des Becherteils (14) angeordnet ist.

5. Schachtbodenteil nach einem oder mehreren der vorangehenden Ansprüche,
**dadurch gekennzeichnet,**
**dass** das Becherteil (14) auf seiner konvexen Außenseite mit Stützfüßen versehen ist.

6. Schachtbodenteil nach Anspruch 5,
**dadurch gekennzeichnet,**
**dass** die Stützfüße durch auf eine Oberfläche des Becherteils (14) angeformte Stützstege (23, 24, 25) ausgebildet sind.

7. Schachtbodenteil nach einem der vorangehenden Ansprüche,
**dadurch gekennzeichnet,**
**dass** die Stützstege (23, 24, 25) Stützränder (22) aufweisen, die in einer gemeinsamen Stützebene mit der Stutzenwandung (20) des Ablaufstutzens (15) angeordnet sind.

8. Hausanschlussschacht (10) mit einem Schachtbodenteil (11) nach einem der Ansprüche 1 bis 7.
